# EUROPÄISCHE PATENTANMELDUNG

(11) **EP 4 692 549 A1**
(43) Veröffentlichungstag der Anmeldung: **11.02.2026**
(21) Anmeldenummer: 25192039.3
(22) Anmeldetag: 28.07.2025
(51) Int. Cl.: F04C 2/10, F04C 14/06, F04C 14/22, F04C 15/00

(54) **PUMPENEINHEIT**

(30) Priorität: 06.08.2024 DE 102024122340
(71) Anmelder: Thomas Magnete GmbH, 57562 Herdorf (DE)
(72) Erfinder: Dautry, Etienne, 57567 Daaden (DE); Kretzer, Christian, 57567 Daaden (DE)

(57) **Zusammenfassung**

Die Erfindung betrifft Pumpeneinheit (10) aufweisend einen Innenrotor (12), einen Außenrotor (14), ein Gehäuse (16), wobei der Innenrotor (12) zu dem Gehäuse (16) eine vorbestimmte Position (18) aufweist, wobei die vorbestimmte Position (18) dazu eingerichtet ist, eine Rotationsachse (20) des Außenrotors (14) zu einer Referenz (22) des Gehäuses (16) zu beabstanden, sodass ein Radialspalt (24) zwischen dem Außenrotor (14) und dem Innenrotor (12) reduziert wird, wobei die Pumpeneinheit (10) dazu eingerichtet ist, durch eine Rotation des Innenrotors (12) und/oder des Außenrotors (14) ein Fluid zu fördern.

## Beschreibung

Die vorliegende Erfindung betrifft eine Pumpeneinheit, ein Verfahren zur Herstellung einer Pumpeneinheit, eine Anlage sowie ein Fahrzeug.

Derzeit besteht eine Vielzahl an unterschiedlichen Pumpen, Geometrien und Lösungen zur Förderung von Fluiden. Durch die zunehmenden Effizienzerwartungen an Pumpen als auch die erhöhten Anforderungen an die Energieeffizienz steigt kontinuierlich der Bedarf an innovativen und robusten Pumplösungen.

Die stetige Gewichtsreduzierung im Fahrzeugbereich zur Verbrauchsverringerung sowie der zunehmende Wettbewerb sorgt für Kostendruck, sodass günstige und effizientere Komponenten für Fahrzeuge stärker nachgefragt werden.

### Offenbarung der Erfindung

Die erfindungsgemäße Pumpeneinheit mit den Merkmalen des Anspruchs 1 weist gegenüber dem Bekannten den Vorteil auf, dass die Form- und Lagetoleranzen des Innenrotors als auch des Außenrotors sowie weiterer Komponenten der Pumpeneinheit reduziert werden können und somit die Fertigung vereinfacht wird als auch die Kosten reduziert werden können. Weiter bevorzugt kann der Wirkungsgrad der Pumpeneinheit durch den geringeren Radialspalt erhöht werden, insbesondere bei höheren Druckbereichen. Weiter bevorzugt kann die Performancestabilität der Pumpeneinheit insbesondere bei hohem Druck erhöht werden. Weiter bevorzugt ist die Reduzierung des Radialspalts der Pumpeneinheit selbststeuernd durch das hydraulische Wirkprinzip mittels der Beabstandung des Außenrotors von der Referenz des Gehäuses. Weiter bevorzugt kann die Pumpeneinheit drehrichtungsneutral arbeiten.

Dies wird erfindungsgemäß dadurch erreicht, dass die Pumpeneinheit einen Innenrotor, einen Außenrotor und ein Gehäuse aufweist, wobei der Innenrotor zu dem Gehäuse eine vorbestimmte Position aufweist, wobei die vorbestimmte Position dazu eingerichtet ist, eine Rotationsachse des Außenrotors zu einer Referenz des Gehäuses zu beabstanden, sodass ein Radialspalt zwischen dem Außenrotor und dem Innenrotor reduziert wird, wobei die Pumpeneinheit dazu eingerichtet ist, durch eine Rotation des Innenrotors und/oder des Außenrotors ein Fluid zu fördern und/oder zu verdichten.

In anderen Worten kann der Außenrotor sich auch auf Grund eines hydrodynamischen Lagerzustand zentrisch zur Gehäusebohrung ausrichten und somit den Radialspalt schließen. Bevorzugt kann das Gehäuse eine Gehäusebohrung aufweisen, in welche der Außenrotor läuft bzw. rotiert. Bevorzugt ist die Gehäusebohrung größer als der Außenrotor um ein bestimmtes Maß bzw. Spiel. Das Spiel zwischen dem Gehäuse und dem Außenrotor kann über den vorliegenden Druckgradienten eine gerichtete Kraft erzeugen. Bevorzugt kann die Gehäusebohrung exzentrisch gegenüber dem Außenrotor positioniert werden, sodass die entstehende resultierende Gesamtkraft den Zahnkopfspalt bzw. Radialspalt reduziert, um den Wirkungsgrad steigern zu können. Bevorzugt kann eine einseitige Verringerung des Spieles zwischen dem Außenrotor und dem Gehäuse durch unterschiedliche Geometrien der Gehäusebohrung im Gehäuse erreicht werden, wobei die resultierende Kraft bevorzugt in eine Richtung gelenkt wird, sodass der Außenrotor weiterhin ausreichend gelagert ist.

Die Unteransprüche zeigen bevorzugt Weiterbildungen der Erfindung.

Bevorzugt ist die Referenz des Gehäuses ein Mittelpunkt einer ersten Querschnittsfläche einer Gehäusebohrung in dem Gehäuse, in welcher der Innenrotor und der Außenrotor angeordnet ist.

Ein Vorteil dieser Ausführungsform ist, dass durch den Versatz der Referenz des Gehäuses zu dem Mittelpunkt, ein Fluid in dem Gehäuse komprimiert wird, um somit den Radialspalt verringern zu können. Weiter bevorzugt kann das Gehäuse auf jede andere Art von Bohrung und/oder Ausnehmung aufweisen, wie bspw. rund, elliptisch oder ähnlichem.

Vorzugsweise weist der Außenrotor eine zweite Querschnittsfläche auf, wobei eine erste Diagonale der ersten Querschnittsfläche und eine Diagonale der zweiten Querschnittsfläche ein Verhältnis bilden, wobei die vorbestimmte Position von dem Mittelpunkt um den Wert des Verhältnisses beabstandet ist.

Ein Vorteil dieser Ausführungsform ist, dass sich experimentell sich überraschenderweise feststellen ließ, dass bei einer solchen Beabstandung die Pumpeneinheit schwingungsdämpfend ist.

Weiter bevorzugt ist die vorbestimmte Position dazu eingerichtet, durch eine Reduzierung eines Abstandes zwischen der Außenfläche des Außenrotors und dem Gehäuse den Radialspalt zu reduzieren.

Ein Vorteil dieser Ausführungsform ist, dass durch die Anpassung des Abstandes zwischen der Außenfläche des Außenrotors zu dem Gehäuse, insbesondere eine Wandung der Gehäusebohrung eine Kraft eingestellt werden kann, welche durch die Kompression eines Fluides in der Pumpeneinheit entstehen kann, um somit den Radialspalt zu reduzieren.

Weiter bevorzugt ist die Pumpeneinheit dazu eingerichtet, mittels der vorbestimmten Position und der Rotation des Außenrotors eine Kraft zu generieren, welche dazu eingerichtet ist, den Radialspalt zu reduzieren.

Ein Vorteil dieser Ausführungsform ist, dass die Rotation des Außenrotors bzw. einer Winkelgeschwindigkeit oder ähnlichem, gezielt eingestellt werden kann, um somit eine Kraft entstehen zu lassen, welche auf dem Außenrotor wirkt, um somit den Radialspalt reduzieren zu können.

Vorzugsweise ist die vorbestimmte Position dazu eingerichtet, den Außenrotor zu dem Gehäuse exzentrisch zu positionieren.

Ein Vorteil dieser Ausführungsform ist, dass der Radialspalt zwischen einer Verzahnung des Innenrotors und einer Verzahnung des Außenrotors reduziert werden kann, um somit die Pumpwirkung bzw. die Effektivität der Pumpeneinheit zu erhöhen. Dabei kann exzentrisch insbesondere bedeuten, dass eine Rotationsachse, der Gehäusebohrung des Gehäuses versetzt zu einer Rotationsachse des Außenrotors angeordnet ist.

Weiter bevorzugt weist der Innenrotor eine Rotationsachse auf, welche auf der vorbestimmten Position angeordnet ist.

Ein Vorteil dieser Ausführungsform ist, dass durch die Anordnung des Innenrotors versetzt zu einer Symmetrieachse des Gehäuses ermöglicht, dass der Radialspalt zwischen dem Innenraum und dem Außenrotor reduziert werden kann.

Weiter bevorzugt weist der Innenrotor eine erste Verzahnung zum Antreiben des Innenrotors auf, wobei der Innenrotor eine zweite Verzahnung aufweist, welche dazu eingerichtet ist, ein Fluid zu fördern, wobei der Außenrotor eine dritte Verzahnung aufweist, welche dazu eingerichtet ist, in die zweite Verzahnung einzugreifen, um das Fluid zu fördern.

Ein Vorteil dieser Ausführungsform ist, dass eine hohe Pumpeneffizienz durch das Eingreifen der Verzahnungen erreicht werden kann. Bevorzugt handelt es sich bei der Pumpeneinheit um eine Gerotorpumpe. Weiter bevorzugt kann dabei der Innenrotor als auch der Außenrotor, insbesondere mittels eines Sinterverfahrens hergestellt werden als auch aus Vollmaterial gefräßt, erodiert oder ähnliches werden.

Ein weiterer Aspekt der betrifft ein Verfahren zur Herstellung einer Pumpeneinheit, wie voranstehend und nachfolgend beschrieben, welches die Schritte aufweist:
- Bereitstellten eines Gehäuses mit einer Gehäusebohrung,
- Anordnen eines Außenrotors in der Gehäusebohrung, sodass eine Rotationsachse des Außenrotors an einer vorbestimmten Position angeordnet ist, wobei die vorbestimmte Position dazu eingerichtet ist, einen Radialspalt zwischen dem Außenrotor und einem Innenrotor zu reduzieren.

Ein weiterer Aspekt der Erfindung betrifft ein Fahrzeug und/oder eine Anlage, welche eine Pumpeneinheit, wie voranstehend und nachfolgend beschrieben, aufweist und/oder eine Pumpe aufweist, welche mittels des Verfahrens, wie voranstehend und nachfolgend beschrieben, hergestellt wurde.

### Zeichnungen

Nachfolgend werden Ausführungsbeispiele der Erfindung unter Bezugnahme auf die begleitenden Zeichnungen beschrieben. In der Zeichnung ist:
- Fig. 1: eine Pumpeneinheit gemäß einer Ausführungsform,
- Fig. 2: ein Flussdiagramm zur Illustration von Schritten des Verfahrens gemäß einer Ausführungsform,
- Fig. 3: ein Fahrzeug gemäß einer Ausführungsform,
- Fig. 4: eine Anlage gemäß einer Ausführungsform.

### Ausführungsformen der Erfindung

Fig. 1 zeigt eine Pumpeneinheit 10 gemäß einer Ausführungsform. Die Pumpeneinheit 10 weist einen Innenrotor 12, einen Außenrotor 14 und ein Gehäuse 16 auf. Bevorzugt weist der Innenrotor 12 zu dem Gehäuse 16 eine vorbestimmte Position 18 auf, wobei die vorbestimmte Position 18 dazu eingerichtet ist, eine Rotationsachse 20 des Außenrotors 14 zu einer Referenz 22 des Gehäuses 16 zu beabstanden, sodass ein Radialspalt 24 zwischen dem Außenrotor 14 und dem Innenrotor 12 reduziert wird, wobei die Pumpeneinheit 10 dazu eingerichtet ist, durch eine Rotation des Innenrotors 12 und/oder des Außenrotors 14 ein Fluid zu fördern.

Wie in der Fig. 1 gezeigt, weist das Gehäuse 16 eine Gehäusebohrung 30 auf, wobei die Referenz 22 des Gehäuses 16 bevorzugt ein Mittelpunkt 26 einer ersten Querschnittsfläche 28 ist. Somit kann insbesondere die Rotationsachse 20 des Außenrotors 14 von dem Mittelpunkt 26 einer ersten Querschnittsfläche 28 einer Gehäusebohrung 30 beabstandet sein. Weiter bevorzugt kann eine erste Diagonale 36 der ersten Querschnittsfläche 28 und eine zweite Diagonale 38 einer zweiten Querschnittsfläche 34 des Außenrotors 14 ein Verhältnis bilden, wobei die vorbestimmte Position 18 von dem Mittelpunkt um den Wert des Verhältnisses beabstandet ist.

Weiter bevorzugt weist der Außenrotor 14 eine Außenfläche 40, wobei der Abstand zwischen der Außenfläche 40 und dem Gehäuse 16 bzw. einer Wand der Gehäusebohrung 30 reduziert werden kann, um somit den Radialspalt 24 zu reduzieren. Weiter bevorzugt weist der Innenrotor 12 eine Rotationsachse 42 auf, welche auf der vorbestimmten Position 18 angeordnet ist. Ferner weist bevorzugt der Innenrotor 12 eine erste Verzahnung 46 zum Antreiben des Innenrotors 12 auf. Vorzugsweise weist der Innenrotor eine zweite Verzahnung 48 auf, insbesondere zum Fördern eines Fluides. Ferner weist bevorzugt der Außenrotor 14 eine dritte Verzahnung 50 auf, welche dazu eingerichtet ist, in die zweite Verzahnung 48 einzugreifen, um das Fluid zu fördern.

Figur 2 zeigt ein Flussdiagramm zur Illustration von Schritten des Verfahrens 100 gemäß einer Ausführungsform. Das Verfahren 100 zur Herstellung einer Pumpeneinheit 10, wie voranstehend und nachfolgend beschrieben, weist die Schritte auf:
- Bereitstellen S1 eines Gehäuses 16 mit einer Gehäusebohrung 30,
- Anordnen S2 eines Außenrotors 14 in der Gehäusebohrung 30, sodass eine Rotationsachse 20 des Außenrotors 14 an einer vorbestimmten Position 18 angeordnet ist, wobei die vorbestimmte Position 18 dazu eingerichtet ist, einen Radialspalt 24 zwischen dem Außenrotor 14 und einem Innenrotor 12 zu reduzieren.

Fig. 3 zeigt ein Fahrzeug 200 gemäß einer Ausführungsform. Das Fahrzeug 200 weist bevorzugt eine Pumpeneinheit 10, voranstehend und nachfolgend beschrieben auf, und/oder eine Pumpe 202 auf, welche mittels des Verfahrens 100, wie voranstehend und nachfolgend beschrieben, hergestellt wurde.

Fig.4 zeigt eine Anlage 300 gemäß einer Ausführungsform. Die Anlage 300 weist bevorzugt eine Pumpeneinheit 10, wie voranstehend und nachfolgend beschrieben, auf und/oder eine Pumpe 202 auf, welche mittels des Verfahrens 100, wie voranstehend und nachfolgend beschrieben, hergestellt wurde.

### Bezugszeichenliste

- 10: Pumpeneinheit
- 12: Innenrotor
- 14: Außenrotor
- 16: Gehäuse
- 18: vorbestimmte Position
- 20: Rotationsachse
- 22: Referenz
- 24: Radialspalt
- 26: Mittelpunkt
- 28: erste Querschnittsfläche
- 30: Gehäusebohrung
- 34: zweite Querschnittsfläche
- 36: erste Diagonale
- 38: zweite Diagonale
- 40: Außenfläche
- 42: Rotationsachse
- 46: erste Verzahnung
- 48: zweite Verzahnung
- 50: dritte Verzahnung
- 100: Verfahren zur Herstellung einer Pumpeneinheit
- S1: Bereitstellen eines Gehäuses
- S2: Anordnen eines Außenrotors
- 200: Fahrzeug
- 202: Pumpe
- 300: Anlage

## Patentansprüche

1. Pumpeneinheit (10) aufweisend:
- einen Innenrotor (12),
- einen Außenrotor (14),
- ein Gehäuse (16), wobei der Innenrotor (12) zu dem Gehäuse (16) eine vorbestimmte Position (18) aufweist, wobei die vorbestimmte Position (18) dazu eingerichtet ist, eine Rotationsachse (20) des Außenrotors (14) zu einer Referenz (22) des Gehäuses (16) zu beabstanden, sodass ein Radialspalt (24) zwischen dem Außenrotor (14) und dem Innenrotor (12) reduziert wird, wobei die Pumpeneinheit (10) dazu eingerichtet ist, durch eine Rotation des Innenrotors (12) und/oder des Außenrotors (14) ein Fluid zu fördern und/oder zu verdichten.

2. Pumpeneinheit (10) nach Anspruch 1, wobei die Referenz (22) des Gehäuses (16) ein Mittelpunkt (26) einer ersten Querschnittsfläche (28) einer Gehäusebohrung (30) in dem Gehäuse (16) ist, in welcher der Innenrotor (12) und der Außenrotor (14) angeordnet ist.

3. Pumpeneinheit (10) nach Anspruch 2, wobei der Außenrotor (14) eine zweite Querschnittsfläche (34) aufweist, wobei eine erste Diagonale (36) der ersten Querschnittsfläche (28) und eine zweite Diagonale (38) der zweiten Querschnittsfläche (34) ein Verhältnis bilden, wobei die vorbestimmte Position (18) von dem Mittelpunkt (26) um den Wert des Verhältnisses beabstandet ist.

4. Pumpeneinheit (10) nach einem der vorherigen Ansprüche, wobei die vorbestimmte Position (18) dazu eingerichtet ist, durch eine Reduzierung eines Abstandes zwischen einer Außenfläche (40) des Außenrotors (14) und dem Gehäuse (16) den Radialspalt (24) zu reduzieren.

5. Pumpeneinheit (10) nach Anspruch 4, wobei die Pumpeneinheit (10) dazu eingerichtet ist, mittels der vorbestimmten Position (18) und der Rotation des Außenrotors (14) eine Kraft zu generieren, welche dazu eingerichtet ist, den Radialspalt (24) zu reduzieren.

6. Pumpeneinheit (10) nach einem der vorherigen Ansprüche, wobei die vorbestimmte Position (18) dazu eingerichtet ist, den Außenrotor (18) zu dem Gehäuse (16) exzentrisch zu positionieren.

7. Pumpeneinheit (10) nach einem der vorherigen Ansprüche, wobei der Innenrotor (12) eine Rotationsachse (42) aufweist, welche auf der vorbestimmten Position (18) angeordnet ist.

8. Pumpeneinheit (10) nach einem der vorherigen Ansprüche, wobei der Innenrotor (12) eine erste Verzahnung (40) zum Antreiben des Innenrotors (12) aufweist, wobei der Innenrotor (12) eine zweite Verzahnung (48) aufweist, welche dazu eingerichtet ist, ein Fluid zu fördern, wobei der Außenrotor (14) eine dritte Verzahnung (50) aufweist, welche dazu eingerichtet ist, in die zweite Verzahnung (48) einzugreifen, um das Fluid zu fördern.

9. Verfahren (100) zur Herstellung einer Pumpeneinheit (10), nach einem der vorherigen Ansprüche 1 bis 8, aufweisend die Schritte:
- Bereitstellen (S1) eines Gehäuses (16) mit einer Gehäusebohrung (30),
- Anordnen (S2) eines Außenrotors (14) in der Gehäusebohrung (30), sodass eine Rotationsachse (20) des Außenrotors (14) an einer vorbestimmten Position (18) ist, wobei die vorbestimmte Position (18) dazu eingerichtet ist, einen Radialspalt (24) zwischen dem Außenrotor (14) und dem Innenrotor (12) zu reduzieren.

10. Fahrzeug (200) und/oder Anlage (300) aufweisend eine Pumpeneinheit (10) nach einem der Ansprüche 1 bis 8 und/oder eine Pumpe (202), welche mittels des Verfahrens (100) nach Anspruch 9 hergestellt wurde.
